# EUROPÄISCHE PATENTSCHRIFT

(11) **EP 0 579 578 B1**
(45) Veröffentlichungstag und Bekanntmachung des Hinweises auf die Patenterteilung: **28.08.1996**
(21) Anmeldenummer: 93810487.4
(22) Anmeldetag: 07.07.1993
(51) Int. Cl.: E03C 1/01, E03C 1/322, E04C 2/52, F16B 7/04

(54) **Anschlussplatte an einem Traggestell**
Connection plate on a supporting structure
Plaque de raccordement à une structure de support

(30) Priorität: 16.07.1992 CH 2245/92
(43) Veröffentlichungstag der Anmeldung: 19.01.1994
(73) Patentinhaber: Geberit AG, CH-8645 Jona (CH)
(72) Erfinder: Markus, Clemens, D-7794 Wald (DE); Vogel, Thomas, D-7798 Pfullendorf (DE)
(74) Vertreter: Groner, Manfred

(56) Entgegenhaltungen:
- EP-A- 0 404 726
- DE-U- 9 005 168
- FR-A- 2 334 865
- US-A- 4 591 287
- US-A- 4 703 593

## Beschreibung

Die Erfindung betrifft eine Anschlussplatte an einem Traggestell, insbesondere zum Befestigen von sanitären Anschlussleitungen, mit Mitteln, welche die Anschlussplatte lösbar mit Profilstangen des Traggestells verbinden.

Eine bekannte Armaturenplatte ist mittels Schrauben an Vierkantrohren eines Traggestells befestigt und weist mehrere Oeffnungen auf, die in einem vorbestimmten Abstand zueinander angeordnet sind und die zur Befestigung von Armaturen und deren Anschlussleitungen, insbesondere für den Warm- und Kaltwasseranschluss vorgesehen sind. Mit einer solchen Anschlussplatte an einem Traggestell ist eine vergleichsweise einfache Vorwandmontage von Armaturen möglich. Die Befestigung der Armaturenplatte am Traggestell ist jedoch vergleichsweise arbeitsaufwendig. Der Erfindung liegt deshalb die Aufgabe zugrunde, eine Anschlussplatte der genannten Art zu schaffen, die wesentlich einfacher zu montieren tieren ist und die dennoch den sanitären Anforderungen genügt.

Die Aufgabe ist dadurch gelöst, dass die genannten Mittel Drehrastverbinder sind, die jeweils durch eine seitliche Ausnehmung der Anschlussplatte hindurchgreifen und in eine Längsnut einer Profilstange eingerastet sind. Durch das Einrasten der Drehrastverbinder in eine Längsnut einer Profilstange kann eine formschlüssige Verbindung zwischen dem Drehrastverbinder und der Profilstange geschaffen werden, die ein Verschieben des Drehrastverbinders entlang der Profilstange wirksam verhindert. Da die Drehrastverbinder an jede Stelle der Längsnut eingesetzt und eingerastet werden können, ist eine stufenlose Befestigung der Anschlussplatte am Traggestell möglich. Das Justieren und Ausrichten der Anschlussplatte ist damit wesentlich einfacher als bisher. Zur Befestigung der Anschlussplatte am Traggestell sind keine Werkzeuge notwendig, was die Montage wesentlich vereinfacht. Es hat sich gezeigt, dass solche Drehrastverbinder sehr kostengünstig und dennoch dauerhaft und robust als Spritzgussteile aus Kunststoff oder aus Druckguss hergestellt werden können. Vorteilhaft ist auch, dass weniger Einzelteile notwendig sind, so dass schliesslich eine Anschlussplatte an einem Traggestell geschaffen wurde, die ersichtlich mit verhältnismässig wenigen, einfachen Bauteilen realisierbar ist, und die nicht nur den sanitärtechnischen Anforderungen in hervorragender Weise Rechnung trägt, sondern aufgrund ihrer einfachen Ausführbarkeit zudem kostenmässig günstig und zuverlässig ist.

Weitere vorteilhafte Merkmale ergeben sich aus der nachfolgenden Beschreibung, den abhängigen Patentansprüchen sowie der Zeichnung. Ein Ausführungsbeispiel der Erfindung wird nachfolgend anhand der Zeichnung näher erläutert. Es zeigen:
- Fig. 1: eine perspektivische Teilansicht einer Anschlussplatte an einem Traggestell gemäss der Erfindung,
- Fig. 2: schematisch in perspektivischer Darstellung eine Teilansicht einer Anschlussplatte an einem Traggestell mit einem daran befestigten Sanitärartikel,
- Fig. 3: eine Abwicklung einer Anschlussplatte,
- Fig. 4 und 5: perspektivische Ansichten eines geschnittenen Teils einer Anschlussplatte an einem Traggestell,
- Fig. 6: eine perspektivische Teilansicht einer Anschlussplatte, und
- Fig. 7: eine Ansicht eines Drehrastverbinders.

Die Fig. 2 zeigt schematisch ein Traggestell 13, das eine dreidimensionale Struktur aufweist und das an einer Gebäudewand 19 und einem Fussboden 20 befestigt ist. Eine aus Blech hergestellte Anschlussplatte 1 mit Anschlussöffnungen 3 ist an vertikalen Profilstangen 10a und einer horizontalen Profilstange 10b befestigt. Mit quer verlaufenden Profilstangen 10c sind die erwähnten Profilstangen mit weiteren parallel dahinter angeordneten Profilstangen 10d verbunden.

An die Anschlussplatte 1 sind Wasseranschlussleitungen 18 für eine Wasserarmatur 21 an einem Waschtisch 14 befestigt. Der Waschtisch 14 ist mit hier nicht gezeigten Bolzen in bekannter Weise an Profilstangen 10a befestigt. Die Wasseranschlussleitungen 18 sind in bekannter Weise mit Oeffnungen 3 der Anschlussplatte 1 verbunden und führen durch diese Oeffnungen 3 hindurch zu einer Armatur 21, die beispielsweise ein Wasserhahn ist. Wie ersichtlich, ist die Vorderseite der Anschlussplatte 1 bündig zu den Vorderseite der Profilstangen 10a und 10b.

Wie die Fig. 1 zeigt, ist die Anschlussplatte 1 kastenförmig ausgebildet und weist eine ebene rechteckige Frontseite 2, sowie rechtwinklig abgebogene Seitenteile 5 und 6 auf. Die Frontseite weist die oben erwähnten Anschlussöffnungen 3 auf, die wie hier gezeigt kreisrund sein können. Zur Befestigung der Anschlussplatte 1 an Profilstangen 11 weist die Anschlussplatte 1 zudem mehrere Oeffnungen 4 auf, die sich entlang der Biegekanten 9 und um diese herum erstrecken. Diese Oeffnungen 4 weisen jeweils einen frontseitig angeordneten Schlitz 4a zum Einführen eines Drehrastverbinders 15 auf. Der Schlitz 4a ist jeweils mit einem quer zu diesem verlaufenden Schlitz 4b verbunden, der in einem Seitenteil 5 oder 6 verläuft und durch den hindurch ein Kopf 16 eines Drehrastverinders 15 hindurch in eine Nut 11 einer Profilstange 10 einsetzbar ist. Die hier gezeigte Anschlussplatte 1 weist an den Seitenteilen 6 jeweils zwei Oeffnungen 4 und an den kürzeren Seitenteilen 5 jeweils eine Oeffnung 4 auf. Die Anschlussplatte 1 kann somit an allen Seiten mit einer Profilstange 10 verbunden werden. Es ist hier aber auch möglich, die Anschlussplatte 1 lediglich an zwei Seitenteilen 5 bzw. 6 mit Profilstangen 10 zu verbinden.

Die Profilstangen 10 sind hohle Vierkantrohre und weisen auf jeder Seite eine sich in Längsrichtung erstreckende Schwalbenschwanznut 11 auf. Im Nutengrund sind die Profilstangen 10 jeweils mittels querverlaufenden Rillen 12 profiliert. Die Funktion dieser Rillen 12 wird nachfolgend an hand der Fig. 4 bis 7 näher erläutert.

Der in diesen Figuren gezeigte Drehrastverbinder 15 ist aus einem geeigneten Kunststoff einstückig als Spritzgussteil hergestellt und weist einen lappenförmigen Griff 17 auf, an dem ein seitlich vorragender Kopf 16 angeformt ist. Dieser Kopf 16 ist korrespondierend zu den Nuten 11 ausgebildet und weist seitlich gegenüberliegende Hinterschneidungen 16a sowie frontseitig einen vorstehenden Rastnocken 16b auf. Die Hinterschneidungen 16a gehen jeweils gegenläufig in gebogene Führungsflächen 16c über. Der Abstand gegenüberliegender Führungsflächen 16c ist gleich oder kleiner als die geringste Breite einer Schwalbenschwanznut 11. Um eine Anschlussplatte 1 mit einer Profilstange 10 zu verbinden, wird ein Seitenteil 5 oder 6 flächig an eine Profilstange 10 angelegt, wobei wie aus Fig. 4 ersichtlich die Frontseite 2 mit einer Seite der Profilstange 10 genau bündig ist. Durch einen Schlitz 4a einer Oeffnung 4 oder von der Rückseite der Platte 1 wird ein Drehrastverbinder 15 in die Anschlussplatte 1 eingeführt und der Kopf 16 durch den Schlitz 14b in eine Nut 11 eingesetzt. Der Griff 15 ragt dann wie in Fig. 4 gezeigt frontseitig auf der Anschlussplatte 1 vor. Wird nun der Drehrastverbinder 15 am Griff 17 in Richtung des Pfeiles 21 um 90° umgelegt, so dreht sich der Drehrastverbinder 15 um eine durch den Nocken 16b verlaufende Schwenkachse 22. Durch diese Schwenkbewegung wird der Griff 17 durch den Schlitz 4a hinter die Frontseite 2 versenkt und der Kopf 16 wird in einer Schwalbenschwanznut 11 durch die seitlich anliegenden Hinterschneidungen 16a und durch den in eine Rille 12 eingreifenden Nocken 16b verklemmt und verrastet. Die Rastverbindung ist somit von vorne schliessbar. Die seitlich anstehenden Hinterschneidungen 16a verhindern eine Bewegung des Drehrastverbinders 15 quer zur Profilstange 10 und der Nocken 16b eine Bewegung des Drehrastverbinders 15 in Längsrichtung der Profilstange 10. Die verrastete Position des Drehrastverbinders 15 ist in Fig. 5 gezeigt. Ebenfalls ist eine Längsverschiebung der Anschlussplatte 1 in Längsrichtung der Profilstange 10 nicht möglich, da der Seitenteil 5 am Schlitz 4b beidseitig am Kopf 16 ansteht und zudem der Seitenteil 5 zwischen den Griff 17 und der Profilstange 10 flächig verklemmt ist. Die Anschlussplatte 1 ist somit in den beiden Längsrichtungen der Profilstange 10 und in einer Querrichtung form- und kraftschlüssig mit der Profilstange 10 verbunden.

Wie ersichtlich, kann der Drehrastverbinder 15 ohne Werkzeuge in die Oeffnung 4 eingesetzt und in der Nut 11 verrastet werden. Ebenso einfach ist es, den Drehrastverbinder 15, beispielsweise zum Nachjustieren, wieder zu lösen.

Eine nachträglich aufgebrachte Beplankungsplatte 23 (Fig. 5) verhindert ein ungewolltes Verschwenken des Verbinders 15 und damit ein Lösen der Rastverbindung.

Wie die Fig. 1 zeigt, weisen die Seitenteile 5 und 6 jeweils zwei vorstehende Nocken 7 auf, die in eine Nut 11 einer angelegten Profilstange 10 eingreifen wobei diese Nokken 7 im wesentlichen so breit sind wie eine Nut 11. Damit ist gewährleistet, dass eine an einem Traggestell 13 befestigte Anschlussplatte 1 frontseitig bündig ist zu den anliegenden Profilstäben 10. Die Anschlussplatte 1 ist jedoch nicht nur frontseitig bündig, sondern weist auch keine vorstehenden Teile auf, welche die Montage einer Armatur oder eines Sanitärartikels behindern würden. Die Nocken 7 sichern zudem die Anschlussplatte 1 gegen ein Verdrehen, weshalb in der Regel jeweils ein Drehrastverbinder 15 an einer Plattenseite ausreicht.

Die in Fig. 1 gezeigte Anschlussplatte 1 ist in der Regel an beiden Seitenteilen 5 befestigt. Gleichzeitig kann die Platte auch an horizontal verlaufenden Profilstangen 10 befestigt sein. Selbstverständlich ist es auch möglich, die Platte 1 um 90° gedreht an einem Traggestell 13 zu befestigen.

## Patentansprüche

1. Anschlussplatte an einem Traggestell, insbesondere zum Befestigen von sanitären Anschlussleitungen, mit Mitteln (15), welche die Anschlussplatte (1) lösbar mit Profilstangen (10) des Traggestells (13) verbinden, dadurch gekennzeichnet, dass die genannten Mittel (15) Drehrastverbinder sind, die jeweils durch eine seitliche Ausnehmung (4) der Anschlussplatte (1) hindurchgreifen und in eine Längsnut (11) einer Profilstange (10) eingerastet sind.

2. Anschlussplatte nach Anspruch 1, dadurch gekennzeichnet, dass die Anschlussplatte nach hinten abgebogene Seitenteile (5,6) aufweist, die jeweils flächig an eine Profilstange (10) anlegbar sind und welche eine Oeffnung (4b) aufweisen, durch welche hindurch ein Kopf (16) eines Drehrastverbinders (15) einsetzbar ist.

3. Anschlussplatte nach Anspruch 1 oder 2, dadurch gekennzeichnet, dass die Anschlussplatte (1) frontseitig Oeffnungen (4a) aufweist, durch die ein von der Rückseite der Platte (1) eingesetzter Drehrastverbinder (15) von vorne schliessbar ist.

4. Anschlussplatte nach einem der Ansprüche 1 bis 3, dadurch gekennzeichnet, dass die Anschlussplatte (1) an Seitenteilen (5,6) vorstehende Nocken (7) aufweist, die in eine Nut (11) einer Profilstange (10) zur Zentrierung und Kraftübertragung der Anschlussplatte (1) einsetzbar sind.

5. Anschlussplatte nach einem der Ansprüche 1 bis 4, dadurch gekennzeichnet, dass die Profilstangen (10) im Nutengrund profiliert sind.

6. Anschlussplatte nach Anspruch 5, dadurch gekennzeichnet, dass die Profilierungen quer zur Längsrichtung der Stange (10) verlaufende Rillen (12) sind.

7. Anschlussplatte nach einem der Ansprüche 1 bis 6, dadurch gekennzeichnet, dass die Drehrastverbinder (15) jeweils einen angeformten Kopf (16) aufweisen, der in einer Nut (11) einer Profilstange (10) durch Verdrehen verrastbar ist.

8. Anschlussplatte nach Anspruch 7, dadurch gekennzeichnet, dass der Kopf einen vorstehenden Nocken (16b) aufweist, der in einer Profilierung einer Nut (11) verrastbar ist.

9. Anschlussplatte nach Anspruch 8, dadurch gekennzeichnet, dass der Nocken (16b) an der Vorderseite des Kopfes (16) angeformt ist.

10. Anschlussplatte nach einem der Ansprüche 1 bis 8, dadurch gekennzeichnet, dass die Drehrastverbinder (15) jeweils einen lappenförmigen Griff (17) aufweisen.

## Claims

1. Mounting plate on a supporting frame, especially for the fixing of water supply pipes for sanitary ware, provided with means (15) for the detachable connection of the mounting plate (1) to profiled rails (10) of the supporting frame, characterized in that the said means (15) are turning catches, each of which passes through a cutaway (4) in the side of the mounting plate (1) to engage in a longitudinal channel (11) in a profiled rail (10).

2. Mounting plate according to Claim 1, characterized in that the mounting plate has sides bent backwards (5, 6), each of which can be placed with its surface against a profiled rail (10) and has an opening (4b) through which a head (16) of a turning catch (15) may be inserted.

3. Mounting plate according to Claim 1 or 2, characterized in that the mounting plate (1) has openings (4a) at the front through which a turning catch (15) inserted from the back of the plate (1) may be locked in position from the front.

4. Mounting plate according to one of Claims 1 to 3, characterized in that the mounting plate (1) has cams (7) projecting from its sides (5, 6), which may be inserted in a channel (11) in a profiled rail (10) in order to centre the mounting plate (1) and transmit the forces acting on it.

5. Mounting plate according to one of Claims 1 to 4, characterized in that the profiled rails (10) are given profiles in the bed of the channels.

6. Mounting plate according to Claim 5, characterized in that the profiles comprise grooves (12) running crosswise in relation to the longitudinal direction of the rail (10).

7. Mounting plate according to one of Claims 1 to 6, characterized in that the turning catches (15) each have a shaped head (16) which may be engaged in a channel (11) of a profiled rail (10) by twisting.

8. Mounting plate according to Claim 7, characterized in that the head has a projecting cam (16b) which may be engaged in a profile of a channel (11).

9. Mounting plate according to Claim 8, characterised in that the cam (16b) is formed at the front of the head (16).

10. Mounting plate according to one of Claims 1 to 8, characterised in that the turning catches each have a tongue-shaped arm (17).

## Revendications

1. Plaque de raccordement à un cadre de support, notamment pour la fixation de conduites de raccordement sanitaires comportant, des moyens (15) qui relient, de manière détachable, la plaque de raccordement (1) à des barres profilées (10) du cadre de support (13), caractérisée en ce que lesdits moyens (15) sont des éléments tournants de fixation par enclenchement qui passent chaque fois dans un évidement latéral (4) de la plaque de raccordement (1) et qui s'enclenchent dans une rainure longitudinale (11) d'une barre profilée (10).

2. Plaque de raccordement selon la revendication 1, caractérisée en ce que la plaque de raccordement présente des parties latérales (5, 6) coudées vers l'arrière, qui peuvent chacune s'appliquer à plat contre une barre profilée (10) et qui comportent une ouverture (4b), dans laquelle peut être introduite une tête (16) d'un élément tournant de fixation par enclenchement (15).

3. Plaque de raccordement selon la revendication 1 ou 2, caractérisée en ce que la plaque de raccordement (1) présente, sur sa face avant, des ouvertures (4a) dans lesquelles peut être bloqué, depuis l'avant, un élément tournant de fixation par enclenchement (15) introduit à partir du côté arrière de la plaque (1).

4. Plaque de raccordement selon l'une des revendications 1 à 3, caractérisée en ce que la plaque de raccordement (1) présente des protubérances (7) en saillie à partir des parties latérales (5, 6), et qui peuvent être insérées dans une rainure (11) d'une barre profilée (10) pour le centrage et la transmission de force de la plaque de raccordement (1).

5. Plaque de raccordement selon l'une des revendications 1 à 4, caractérisée en ce que les barres profilées (10) sont profilées en fond de rainure.

6. Plaque de raccordement selon la revendication 5, caractérisée en ce que les profilés sont des gorges (12) qui s'étendent transversalement au sens longitudinal de la barre (10).

7. Plaque de raccordement selon l'une des revendications 1 à 6, caractérisée en ce que les éléments tournants de fixation par enclenchement (15) présentent chacun une tête (16), formée d'un seul tenant avec eux et qui peut être enclenchée, en tournant, dans une rainure (11) d'une barre profilée (10).

8. Plaque de raccordement selon la revendication 7, caractérisée en ce que la tête présente une protubérance (16b) qui peut être enclenchée dans un profilé d'une rainure (11).

9. Plaque de raccordement selon la revendication 8, caractérisée en ce que la protubérance (16b) est formée sur le devant de la tête (16).

10. Plaque de raccordement selon l'une des revendications 1 à 8, caractérisée en ce que les éléments tournants de fixation par enclenchement (15) présentent chaque fois une manette en forme de languette (17).
